# EUROPÄISCHE PATENTSCHRIFT

(11) **EP 2 652 733 B1**
(45) Veröffentlichungstag und Bekanntmachung des Hinweises auf die Patenterteilung: **24.06.2015**
(21) Anmeldenummer: 11808714.7
(22) Anmeldetag: 06.12.2011
(51) Int. Cl.: G10G 5/00

(54) **TRAGEVORRICHTUNG FÜR EIN BLASINSTRUMENT**
CARRYING DEVICE FOR A WIND INSTRUMENT
DISPOSITIF DE SUPPORT POUR UN INSTRUMENT À VENT

(30) Priorität: 13.12.2010 CH 20712010
(43) Veröffentlichungstag der Anmeldung: 23.10.2013
(73) Patentinhaber: Jancic, Silvin M., 5612 Villmergen (CH)
(72) Erfinder: Jancic, Silvin M., 5612 Villmergen (CH)
(74) Vertreter: Spierenburg, Pieter
(86) Internationale Anmeldenummer: PCT/IB2011/055476
(87) Internationale Veröffentlichungsnummer: WO 2012/080902

(56) Entgegenhaltungen:
- DE-U1- 29 908 209
- FR-A1- 2 924 002
- US-A- 3 444 599
- US-A- 5 215 239
- US-A1- 2005 145 094
- US-A1- 2006 096 443
- US-A1- 2010 032 463

## Beschreibung

Die Erfindung bezieht sich auf eine Tragevorrichtung für ein Blasinstrument insbesondere für ein Saxophon oder ein saxophonartiges Blasinstrument.

Als Tragevorrichtungen für ein Saxophon sind allgemein Halterungen aus einem etwa 2 cm breitem Band bekannt, die über den Kopf um den Hals gelegt werden und die Form einer Schlinge haben, und an deren gegenüberliegenden freien Enden ein beweglicher Haken angebracht ist, der das jeweilige Blasinstrument hält. Der Nachteil dieser Halsschlingen insbesondere bei längerer Spieldauer und schwereren Instrumenten ist, dass das Gewicht des Blasinstrumentes am Nacken bzw. Halswirbel zieht und die Hals- und Schultermuskulatur stark beansprucht, was langfristig Saxophonspieler als unangenehm und störend empfinden und was zu Nacken- und Kopfschmerzen führen kann. Weitere bekannte Arten von Tragevorrichtungen bestehen aus einem Brustgurtsystem mit zwei Schlaufen, welche die Schultern umfassen und vor der Brust zusammenlaufen, wo das Instrument eingehängt wird. Manche dieser Brustgurtsysteme weisen noch einen in das Gurtensystem integrierten Gürtel zur Stabilisierung der Tragevorrichtung auf. Der Nachteil bei den Brustgurtsystemen besteht darin, dass das Instrument nicht in ausreichendem Masse vom Körper wegbewegt werden kann, und dass es den Brustkorb beim Atmen behindert, so dass nach einiger Spielzeit ein unbeschwertes Spielen nicht mehr möglich ist. Ein weiterer Nachteil ist, dass das Gurtensystem in einer Spielpause nicht einfach abgelegt werden kann. Es braucht Zeit und einigen Aufwand, die Brustgurten anzulegen bzw. abzuziehen. Ausserdem sind die Brustgurten nicht besonders ansehnlich, was gerade von professionellen Spielern bei Auftritten als störend empfunden wird.

Die US 2005/0145094 beschreibt eine Tragevorrichtung für ein Trompete, mit zwei nach obenragenden, U-formis gekrümmten Arnen. Die Aufhängung für die Trompete befindet sich in Bauchbereich, was den Blasinstrument-Spieler behindert.

Es ist daher die Aufgabe der vorliegenden Erfindung, eine Tragevorrichtung der eingangs genannten Art zu schaffen, die den Blasinstrument-Spieler in keiner Weise behindert, und ein langes und unbeeinträchtigtes Spielen ermöglicht.

Diese Aufgabe wird von einer Tragevorrichtung für ein Blasinstrument mit den Merkmalen des Anspruchs 1 gelöst.

Die Tragevorrichtung besteht aus drei Armen, die ein Y-förmiges Gestell bilden. Die beiden nach oben ragenden Arme sind an ihren freien Enden bogenförmig ausgebildet, so dass sie über die Schultern des Spielers einhängbar sind. Der dritte nach unten ragende Arm der Tragevorrichtung liegt mit seinem freien Ende im Bauchbereich des Spielers auf: Die drei Arme sind entweder einstückig zu einer Einheit miteinander verbunden oder laufen in einem Verbindungselement, in dem die Arme eingesteckt oder an dem die Arme schwenkbar angelenkt sind, zusammen. Das Blasinstrument wird mittels einer Schnur oder eines Bandes an einem im Bereich der Verbindung der drei Arme angeordneten Halteelement angehängt. Die Tragevorrichtung ist sehr leicht und kann mit einem Handgriff angelegt bzw. abgelegt werden. Sie behindert den Spieler in keiner Weise und erlaubt grösstmögliche Mobilität beim Spielen.

Weitere Vorteile der Erfindung folgen aus den abhängigen Patentansprüchen und aus der nachfolgenden Beschreibung, in welcher die Erfindung anhand der in den Zeichnungen dargestellten beispielsweisen Ausführungsbeispielen näher erläutert wird.

Es zeigen:
- Fig. 1: eine schematische Darstellung der Tragevorrichtung in einer Schrägansicht;
- Fig. 2: eine schematische Darstellung der Tragevorrichtung mit einsteckbaren Armen in einer Schrägansicht;
- Fig. 3: eine schematische Darstellung der Tragevorrichtung mit schwenkbaren Armen in einer Schrägansicht;
- Fig. 4: eine schematische Darstellung der Tragevorrichtung wie in Figur 3 jedoch mit geschwenkten Armen;
- Fig. 5: eine schematische Darstellung der Tragevorrichtung mit seitlich schwenkbaren Armen in einer Schrägansicht;
- Fig. 6: eine schematische Darstellung der Tragevorrichtung wie in Figur 5 jedoch mit seitlich nach unten geschwenkten Armen;
- Fig. 7: die Tragevorrichtung mit daran angehängtem Musikinstrument an den Schultern einer Person eingehängt, schematisch dargestellt in einer Schrägansicht;
- Fig. 8: eine schematische Darstellung der Tragevorrichtung wie in Figur 5 jedoch mit verstellbarer Stütze und dreh- und schwenkbarer Abstützung;
- Fig. 8a: eine Detailansicht des Hakens zum Einhängen des Blasinstrumentes.

In den Figuren sind für dieselben Elemente jeweils dieselben Bezugszeichen verwendet worden und erstmalige Erklärungen betreffen alle Figuren, wenn nicht ausdrücklich anders erwähnt.

Die Figur 1 zeigt eine beispielsweise Ausführung der erfindungsgemässen Tragevorrichtung 1. Die Vorrichtung 1 besteht aus einem Y-förmigen Gestell, das im Wesentlichen von drei Armen gebildet ist, mit zwei nach oben ragenden Armen 2, 2', die an ihren freien Enden 9 bogenförmig ausgebildet sind, und einem dritten, nach unten ragenden Arm, der eine Stütze 4 bildet. Die beiden Arme 2, 2' und die Stütze 4 laufen in einem Verbindungselement 3 zusammen, wo sie fest miteinander verbunden sind. Das Tragegestell 1 kann einstückig oder mehrteilig ausgebildet sein. Besteht die Tragevorrichtung aus drei Einzelteilen, den beiden Armen 2,2' und der Stütze 4, so sind diese mittels des Verbindungselementes 3 miteinander verbunden, wobei das Verbindungselement 3 vorteilsweise fest mit der Stütze 4 verbunden ist bzw. am oberen Ende der Stütze 4 angeformt ist. Die Arme 2, 2' sind in entsprechende Ausnehmungen in das Verbindungselement 3 lösbar eingesteckt und eingerastet, so dass sie im eingerasteten Zustand nicht verschwenkbar sind. Die Arme 2,2' können für den Transport der Tragevorrichtung aus dem Verbindungselement 3 gezogen werden. Die drei Einzelteile der Tragevorrichtung 2, 2', 4 sind dann einfacher zu transportieren als im zusammengesteckten Zustand. Die bogenförmig ausgebildeten freien Enden 9 der Arme 2, 2' sind zur Auflage auf den Schultern des Spielers vorgesehen. Zu diesem Zweck können sie beispielsweise abgeflacht, wie in der Zeichnung dargestellt, oder zur Vermeidung von Druckstellen auch gepolstert sein. Am Verbindungselement 3 ist ein Befestigungselement 18, zum Beispiel eine Öse vorgesehen, an der das Blasinstrument mit Haltemitteln 5, zum Beispiel einer Schnur oder eines Bandes 6 eingehängt oder befestigt werden kann. Das längsverstellbare Band 6 weist am freien Ende einen Haken 7 zum Einhängen des Blasinstrumentes auf. Am unteren freien Ende der Stütze 4 weist diese eine angeformte Abstützung 8 auf, die auch von einer einfachen Verbreiterung der Stütze 4 im unteren Endbereich gebildet sein kann. Hat der Spieler die Tragevorrichtung 1 mit den bogenförmigen Enden 9 der Arme 2,2' über seine Schultern gehängt, so liegt die Abstützung 8 am Bauch etwas oberhalb des Nabels auf. Ein mit Haltemitteln 5 am Befestigungselement 18 eingehängtes Blasinstrument zieht aufgrund des Gewichtes nach unten. Der Zug wird nun einerseits von den Schultern aufgenommen, wo die Arme 2,2' aufliegen, andererseits liegt die Abstützung 8 am Bauch an. Der Spieler spürt beim Atmen während des Spielens einen leichten Gegendruck in der Bauchgegend. Besonders für Anfänger ist das von Vorteil, da sie dadurch einfach ihre Atmung kontrollieren und ihre Atmungstechnik verbessern können.

Die Figur 2 zeigt eine beispielsweise Ausführung der Tragevorrichtung 1 mit einsteckbaren Armen 2,2'. Das an der Stütze 4 angeformte Verbindungselement 3 weist zwei Ausnehmungen 10 auf, die zur Aufnahme der Arme 2,2' bestimmt sind. Hierfür sind an den unteren Enden der Arme 2,2' Rastelemente 11 angeformt, die beim Einstecken in die Ausnehmungen 10 lösbar einrasten. Die eingesteckten und eingerasteten Arme 2,2' sind weder gegeneinander noch gegenüber der Stütze 4 schwenkbar. Somit sind die Arme 2,2' mit der Stütze 4 starr verbunden.

Die Arme 2, 2', der Tragevorrichtung 1 können auch schwenkbar mit der Stütze 8 verbunden sein. Eine derartige Ausführungsvariante zeigt die Figur 3 in einer Schrägansicht. Die beiden Arme 2, 2' sind mittels einer scharnierartigen Verbindung an das an die Stütze 4 angeformte Verbindungselement 3 angelenkt. Zu diesem Zweck weist das Verbindungselement 3 zwei schlitzförmige Ausnehmungen auf, in welche die Enden 14 der Arme 2,2' eingreifen und dort mittels eines Stifts 12, der die Drehachse für den Arm 2, 2' bildet, gehalten ist. Diese scharnierartige Verbindung erlaubt nur einen beschränkten Öffnungswinkel für die Arme 2,2'. Sind nämlich die Arme 2,2' in gestreckter Position gegenüber der Stütze 4, so liegen die Enden 14 der Arme 2,2' innen an der Ausnehmung des Verbindungselementes 3 an. Die Arme 2,2' und die Stütze 4 sind daher nur nach innen verschwenkbar und weisen die für das Abstützen bei der Belastung der Tragevorrichtung 1 erforderliche Steifheit in der Gegenrichtung auf.

In der Figur 4 ist die Tragevorrichtung 1 mit am Verbindungselement 3 angelenkten Armen 2, 2' im zusammengeklappten Zustand gezeigt. In dieser Position kann die Tragevorrichtung einfach verpackt und transportiert werden. Für den Gebrauch der Tragevorrichtung 1 werden die beiden Arme 2,2' hochgeklappt und mit ihren bogenförmigen freien Enden 9 über die Schultern gehängt. Jetzt muss nur noch das Instrument mit der Schnur 6 und dem Haken 7 an die Tragevorrichtung gehängt werden. Ebenso einfach kann nach dem Spielen oder in einer Spielpause mit einem Handgriff die Tragevorrichtung 1 abgelegt werden.

Die Figur 5 zeigte eine weitere Ausführungsform der Tragevorrichtung 1, bei der die Arme 2, 2' ebenfalls mittels einer scharnierartigen Verbindung an Verbindungselement 3 angelenkt sind. Dabei sind die beiden schlitzförmigen Ausnehmungen 16, in welche die Enden 14 der Arme 2,2' eingreifen, derart angeordnet, dass die beiden Arme 2, 2' seitlich abklappbar sind. Die Klapprichtung ist mit den Pfeilen 15 in der Zeichnung angedeutet. Diese scharnierartige Verbindung erlaubt nur ein seitliches Schwenken der Arme 2,2'. In Richtung zum Körper des Trägers der Tragevorrichtung 1 und in Gegenrichtung sind die Arme 2, 2' und die Stütze 4 gegeneinander nicht schwenkbar. Die Tragevorrichtung 1 hat so genügend Steifheit, dass ein an der Tragevorrichtung eingehängtes Blasinstrument nicht nur an den Armen 2,2' hängt, sondern dass ein Teil des Gewichtes über die Stütze 4 abgestützt wird.

Durch das seitliche Abklappen der Arme 2, 2' ist die Tragevorrichtung kompakt zusammenlegbar und einfach zu verpacken und zu transportieren. Die Figur 6 zeigt eine derartige zusammengeklappte Tragevorrichtung 1. Für den Gebrauch der Tragevorrichtung 1 werden lediglich die beiden Arme 2,2' seitlich hochgeklappt, über die Schultern gehängt und das Instrument an die Tragevorrichtung 1 angehängt.

Die Figur 7 zeigt schematisch dargestellt einen Spieler mit der Tragevorrichtung 1 und einem daran eingehängtem Musikinstrument 15 in einer Schrägansicht. Die Tragevorrichtung 1 hängt mit den bogenförmigen Enden 9 der Arme 2,2' auf den Schultern des Spielers. Die Stütze 4 liegt mit der Abstützung 8 am Bauch des Spielers auf. Das an der Tragevorrichtung 1 eingehängte Blasinstrument 17 kann frei bewegt werden, behindert den Spieler in keiner Weise in seiner Mobilität beim Spielen und der Spieler spürt das Gewicht des Instrumentes kaum auf den Schultern.

In der Figur 8 ist eine weitere Ausführungsform der Tragvorrichtung 1 gezeigt. Die Arme 2, 2' sind aus Aluminium gefertigt, um sie durch Biegen an die Körperform des Spielers leicht anpassen kann. Die Enden 9 der Arme 2,2' sind mit einer Gummi-Polsterung 9a versehen, um den Tragekomfort zu verbessern. Die Stütze 4 weist einen Teleskopauszug 4a mit einer Rasterung auf. Damit kann die Länge der Stütze 4 variiert und optimal an die Körpergrösse des Spielers angepasst werden. Ausserdem kann für den Transport der Teleskopauszug 4a in den oberen Teil der Stütze 4 - wie mit dem Pfeil angedeutet - eingeschoben werden. Die Abstützung 8 ist drehbar und in einem kleinen Bereich auch schwenkbar am unteren Ende des Teleskopauszugs 4a der Stütze 4 angeordnet. Der Pfeil in der Zeichnung gibt die Drehrichtung an. Dadurch dass die Abstützung 8 beweglich, d.h. verdrehbar an der Stütze 4 angeordnet ist, lässt sich die Vorrichtung auch dichter für den Transport zusammenpacken. Der aus Stahl mit Kunststoffummantelung gefertigte Haken 7 zum Einhängen des Blasinstrumentes weist, wie aus den Figuren 8a, 8b zu erkennen ist, eine Sicherung auf. Diese Sicherung soll ein ungewolltes Aushängen des Hakens 7 aus der Öse am Instrument 17 während des Spielens verhindern. Die Sicherung wird durch eine Verengung zwischen den beiden Schenkeln des u-förmigen Hakens 7 gebildet und besteht aus einem Nocken 13, welcher an der Innenseite des u-förmigen Hakens 7 angeformt ist, oder welcher am freien Ende einer an der Innenseite des u-förmigen Hakens 7 angeordneten Federzunge angeformt ist.

Die Tragevorrichtung kann beispielsweise vollständig aus Kunststoff oder wie in Figur 8 gezeigt zumindest teilweise aus Metall gefertigt sein. Aufgrund des einfachen Aufbaues und des geringen Materialaufwandes weist die Tragevorrichtung 1 ein geringes Eigengewicht auf und behindert den Blasinstrument-Spieler in keiner Weise, was ein langes und unbeeinträchtigtes Spielen ermöglicht. Sie kann mit einem Handgriff angelegt bzw. abgelegt werden. Je nach Ausgestaltung und Formgebung der Arme 2,2', der Stütze 4 sowie der Schulterauflage im bogenförmigen Bereich 9 wird die erfindungsgemässe Tragevorrichtung 1 in einfachsten Modellen oder in ästhetisch anspruchsvollen Modellen ihrer Aufgabe gerecht, den Blasinstrument-Spieler beim Halten seines Instrumentes zu unterstützen ohne ihn dabei zu hindern oder einzuschränken.

## Patentansprüche

1. Tragevorrichtung zum Tragen eines Blasinstruments, bestehend aus zwei nach oben ragenden Armen (2, 2'), die an ihren freien Enden (9) bogenförmig ausgebildet sind, und einem dritten nach unten ragenden, eine Stütze bildenden Arm (4), welcher mittels eines Verbindungselements (3) mit den oberen Armen (2, 2') verbunden ist, und einem an der Tragevorrichtung vorgesehenen Befestigungsmittel (18) für das Blasinstrument (17), **dadurch gekennzeichnet, dass** die oberen Arme (2, 2') und der untere Arm (4) ein Yförmiges Gestell bilden, derart dass die oberen Arme (2, 2') und der untere Arm (4) in dem Verbindungselement (3) zusammenlaufen, und am Verbindungselement (3) das Befestigungsmittel (18) angebracht ist, welches zum Einhängen oder lösbaren Befestigen eines Haltemittels (5) für das Blasinstrument (17) vorgesehen ist.

2. Tragevorrichtung nach Anspruch 1, **dadurch gekennzeichnet, dass** die Arme (2, 2') aus einem leicht biegbaren Metall hergestellt sind.

3. Tragevorrichtung nach Anspruch 1, **dadurch gekennzeichnet, dass** sie vollständig aus Kunststoff oder zumindest teilweise aus Metall hergestellt ist.

4. Tragevorrichtung nach einem der Ansprüche 1 bis 3, **dadurch gekennzeichnet, dass** die beiden Arme (2, 2') mit der Stütze (4) und dem Verbindungselement (3) einstückig zu einer Einheit ausgebildet sind.

5. Tragevorrichtung nach einem der Ansprüche 1 bis 3, **dadurch gekennzeichnet, dass** sie aus zwei einzelnen Armen (2,2') und einer Stütze (4) besteht, wobei das Verbindungselement (3) fest mit der Stütze (4) verbunden oder daran angeformt ist, und die Arme (2,2') in Ausnehmungen im Verbindungselement (3) lösbar einsteckbar sind, derart, dass sie im eingerasteten Zustand nicht verschwenkbar sind.

6. Tragevorrichtung nach einem der Ansprüche 1 bis 3, **dadurch gekennzeichnet, dass** sie aus zwei einzelnen Armen (2,2') und einer Stütze (4) besteht, wobei das Verbindungselement (3) fest mit der Stütze (4) verbunden oder daran angeformt ist, und dass die Arme (2,2') mittels einer scharnierartigen Verbindung an das Verbindungselement (3) angelenkt sind.

7. Tragevorrichtung nach einem der vorherigen Ansprüche, **dadurch gekennzeichnet, dass** die Stütze (4) eine Abstützung (8) aufweist, die an der Stütze (4) angeformt ist, oder durch eine Verbreiterung der Stütze (4) im unteren Endbereich gebildet ist.

8. Tragevorrichtung nach einem der vorherigen Ansprüche 1 bis 6, **dadurch gekennzeichnet, dass** die Stütze (4) eine Abstützung (8) aufweist, die an der Stütze (4) drehbar und angeordnet ist.

9. Tragevorrichtung nach einem der vorherigen Ansprüche, **dadurch gekennzeichnet, dass** die Stütze (4) einen Teleskopauszug (4a) aufweist.

10. Tragevorrichtung nach einem der vorherigen Ansprüche, **dadurch gekennzeichnet, dass** die bogenförmig ausgebildeten freien Enden (9) der Arme (2, 2') abgeflacht sind und eine Polsterung aufweisen.

11. Tragevorrichtung nach einem der vorherigen Ansprüche, **dadurch gekennzeichnet, dass** das Befestigungsmittel (18) von einer Öse gebildet ist, und dass die Haltemittel (5) ein verstellbares Band (6) und einen Haken (7) beinhalten.

12. Tragevorrichtung nach Anspruch 11, **dadurch gekennzeichnet, dass** der Haken (7) aus Stahl mit Kunststoffummantelung gefertigte ist und eine Sicherung aufweist, welche ein ungewolltes Aushängen des Hakens (7) aus der Öse am Instrument (17) während des Spielens verhindert, wobei die Sicherung aus einem Nocken (13) besteht, welcher an der Innenseite des u-förmigen Hakens (7) angeformt ist, oder welcher Nocken (13) am freien Ende einer an der Innenseite des u-förmigen Hakens (7) angeordneten Federzunge angeformt ist.

## Claims

1. A carrying device for carrying a wind instrument, consisting of two upwardly protruding arms (2, 2'), which are formed as arcs on their free end (9), and a third arm, which protrudes downward, and which forms a support (4), wherein the two arms (2, 2') and the support (4) converge in a connecting element (3) and are connected to one another therein, and a fastening means (18) provided on the carrying device for the wind instrument (17), **characterized in that** the upper arms (2, 2') and the lower arm (4) form a Y-shaped frame, in such a manner that the upper arms (2, 2') and the lower arm (4) converge in the connecting element (3), and the fastening means (18), which is provided for suspending or removably fastening a holding means (5) for the wind instrument (17), is attached on the connecting element (3).

2. The carrying device according to Claim 1, **characterized in that** the arms (2, 2') are produced from an easily bendable metal.

3. The carrying device according to Claim 1, **characterized in that** it is produced completely from plastic or at least partially from metal.

4. The carrying device according to one of Claims 1 to 3, **characterized in that** the two arms (2, 2') are integrally formed with the support (4) and the connecting element (3) to form a unit.

5. The carrying device according to one of Claims 1 to 3, **characterized in that** it consists of two individual arms (2, 2') and a support (4), wherein the connecting element (3) is fixedly connected to the support (4) or formed thereon, and the arms (2, 2') can be removably plugged into recesses in the connecting element (3), in such a manner that they are not pivotable in the latched state.

6. The carrying device according to one of Claims 1 to 3, **characterized in that** it consists of two individual arms (2, 2') and a support (4), wherein the connecting element (3) is fixedly connected to the support (4) or formed thereon, and the arms (2, 2') are linked by means of a hinge-type connection on the connecting element (3).

7. The carrying device according to one of the preceding claims, **characterized in that** the support (4) has a brace (8), which is formed onto the support (4), or which is formed by widening the support (4) in the lower end region.

8. The carrying device according to one of preceding Claims 1 to 6, **characterized in that** the support (4) has a brace (8), which is rotatable and is arranged on the support (4).

9. The carrying device according to one of the preceding claims, **characterized in that** the support (4) has a telescopic extension (4a).

10. The carrying device according to one of the preceding claims, **characterized in that** the arced free ends (9) of the arms (2, 2') are flattened and have a cushion.

11. The carrying device according to one of the preceding claims, **characterized in that** the fastening means (18) is formed by an eye, and the holding means (5) include an adjustable band (6) and a hook (7).

12. The carrying device according to Claim 11, **characterized in that** the hook (7) is manufactured from steel with a plastic sheath and has a safeguard, which prevents unintended disengagement of the hook (7) from the eye on the instrument (17) during playing, wherein the safeguard consists of a cam (13), which is formed onto the inner side of the U-shaped hook (7), or which cam (13) is formed onto the free end of a spring tongue arranged on the inner side of the U-shaped hook (7).

## Revendications

1. Dispositif de transport pour porter un instrument à vent, composé de deux bras (2, 2') s'étendant vers le haut, qui sont conformés en arc de cercle à leurs extrémités libres (9), et d'un troisième bras (4) s'étendant vers le bas et formant un support, qui est relié aux bras supérieurs (2, 2') au moyen d'un élément de liaison (3), et d'un moyen de fixation (18) prévu sur le dispositif de transport pour l'instrument à vent (17), **caractérisé en ce que** les bras supérieurs (2, 2') et le bras inférieur (4) forment un châssis en forme de Y en cela que les bras supérieurs (2, 2') et le bras inférieur (4) se rejoignent dans l'élément de liaison (3), et le moyen de fixation (18), qui est prévu pour accrocher ou fixer de manière amovible un moyen de maintien (5) pour l'instrument à vent (17), est disposé sur l'élément de liaison (3).

2. Dispositif de transport selon la revendication 1, **caractérisé en ce que** les bras (2, 2') sont fabriqués dans un métal facile à cintrer.

3. Dispositif de transport selon la revendication 1, **caractérisé en ce qu'**il est entièrement fabriqué en matière plastique ou au moins partiellement en métal.

4. Dispositif de transport selon l'une des revendications 1 à 3, **caractérisé en ce que** les deux bras (2, 2') sont formés d'un seul tenant avec le support (4) et l'élément de liaison (3) pour former une unité.

5. Dispositif de transport selon l'une des revendications 1 à 3, **caractérisé en ce qu'**il se compose de deux bras (2, 2') distincts et d'un support (4), l'élément de liaison (3) étant relié avec le support (4) de façon fixe ou formé sur celui-ci, et les bras (2, 2') peuvent être emboîtés de façon amovible dans des creux de l'élément de liaison (3) de telle manière qu'ils ne puissent pas pivoter une fois qu'ils sont emboîtés.

6. Dispositif de transport selon l'une des revendications 1 à 3, **caractérisé en ce qu'**il se compose de deux bras (2, 2') distincts et d'un support (4), l'élément de liaison (3) étant relié avec le support (4) de façon fixe ou formé sur celui-ci, et **en ce que** les bras (2, 2') sont articulés sur l'élément de liaison (3) au moyen d'une liaison en forme de charnière.

7. Dispositif de transport selon l'une des revendications précédentes, **caractérisé en ce que** le support (4) présente un appui (8) qui est formé sur le support (4) ou formé par un élargissement du support (4) dans sa partie d'extrémité inférieure.

8. Dispositif de transport selon l'une des revendications 1 à 6, **caractérisé en ce que** le support (4) présente un appui (8) qui peut pivoter et est disposé sur le support (4).

9. Dispositif de transport selon l'une des revendications précédentes, **caractérisé en ce que** le support (4) présente une rallonge télescopique (4a).

10. Dispositif de transport selon l'une des revendications précédentes, **caractérisé en ce que** les extrémités libres (9) en arc de cercle des bras (2, 2') sont aplaties et comportent un rembourrage.

11. Dispositif de transport selon l'une des revendications précédentes, **caractérisé en ce que** le moyen de fixation (18) est formé par un oeillet et **en ce que** les moyens de maintien (5) comprennent une sangle réglable (6) et un crochet (7).

12. Dispositif de transport selon la revendication 11, **caractérisé en ce que** le crochet (7) est fabriqué en acier avec un habillage de plastique et présente une sécurité qui empêche le crochet (7) de se décrocher involontairement de l'oeillet sur l'instrument (17) pendant le jeu, la sécurité se composant d'une came (13) qui est formée sur la face intérieure du crochet (7) en forme de U, ou la came (13) étant formée sur l'extrémité libre d'une languette élastique disposée sur la face intérieure du crochet (7) en forme de U.
